# EUROPÄISCHE PATENTSCHRIFT

(11) **EP 1 393 666 B1**
(45) Veröffentlichungstag und Bekanntmachung des Hinweises auf die Patenterteilung: **17.06.2009**
(21) Anmeldenummer: 03018753.8
(22) Anmeldetag: 26.08.2003
(51) Int. Cl.: A47K 3/064

(54) **Gestell für eine Badewanne, insbesondere eine Säuglingsbadewanne**
Bathtub support frame, specially for tubs for infants
Cadre de support de baignoire, en particulier baignoire pour nourrissons

(30) Priorität: 29.08.2002 DE 20213540 U
(43) Veröffentlichungstag der Anmeldung: 03.03.2004
(73) Patentinhaber: Jakobson, Jakob, 54294 Trier (DE)
(72) Erfinder: Jakobson, Jakob, 54294 Trier (DE)
(74) Vertreter: Serwe, Karl-Heinz

(56) Entgegenhaltungen:
- GB-A- 1 061 089
- US-A- 3 799 228

## Beschreibung

Die Erfindung betrifft ein Gestell für eine Badewanne, insbesondere eine Säuglingsbadewanne, bestehend aus Kopfteilen mit zwei im Abstand zueinander angeordneten Füßen und aus die Kopfteile miteinander verbindenden Seitenteilen zur Aufnahme der einander gegenüberliegenden Ränder einer Badewanne.

Die z.Zt. auf dem Markt erhältlichen Gestelle sind zur Aufnahme von verschiedenen Badewannentypen ausgelegt. Diese Gestelle sind auf eine feste Bedienhöhe eingestellt. Die Badewanne liegt dabei auf dem oberen Rohrprofil in Längsrichtung auf. Somit ist die Badewanne nicht stabil gesichert, da die Badewanne sich in Längsrichtung verschieben bzw. in Schräglage bei der Verwendung unkontrolliert bewegen kann.

Die GB-A-1 061 089 bildet den Oberbegriff von Anspruch 1.

Die Aufgabe der Erfindung besteht daher darin, ein Gestell der eingangs genannten Art vorzuschlagen, in der die Badewanne sicher gehalten wird.

Diese Aufgabe wird durch die im kennzeichnenden Teil von Anspruch 1 angegebenen Merkmale gelöst.

Somit greifen die freien Enden der Endabschnitte der Seitenteile unter den Rand einer eingesetzten Badewanne, während die Kopfteile eine Verschiebung der Badewanne verhindern.

Vorteilhaft sind die vertikal verlaufenden Endabschnitte der Seitenteile in unterschiedlichen Höhen mit vertikal verlaufenden Abschnitten der Kopfteile verbindbar.

Vorzugsweise haben die vertikalen Abschnitte der Kopfteile und die vertikalen Endabschnitte der Seitenteile Durchtrittsöffnungen für Verbindungsschrauben. Vorzugsweise sind in den vertikalen Abschnitten der Kopfteile und/oder den vertikälen Endabschnitten der Seitenteile mehrere Durchtrittsöffnungen im Abstand übereinander angeordnet.

Vorteilhaft bestehen die Kopfteile und/oder die Seitenteile aus Rohren.

Bei einer vorteilhaften Ausführüngsform sind an den Verbindungsstellen zwischen den Kopfteilen und den Seitenteilen konkave Zwischenteile mit einer Durchtrittsöffnung für die Verbindungsschrauben angeordnet. Vorzugsweise bestehen die Zwischenteile aus Kunststoff.

Vorteilhaft sind die Seitenteile zwischen den Kopfteilen aufeinander zu verlaufend ausgebildet.

Die Erfindung ist in den Zeichnungen beispielhaft dargestellt. Es zeigen:
- Fig. 1: ein Gestell mit Kopfteilen und Seitenteilen in perspektivischer Ansicht,
- Fig. 2: eine Verbindungsstelle zwischen Kopf- und Seitenteilen in vergrößerter Darstellung in perspektivischer Ansicht und
- Fig. 3: die Verbindungsstelle nach Fig. 2 im Schnitt.

Nach Fig. 1 besteht ein Gestell für eine Badewanne aus zwei Kopfteilen 1 mit zwei im Abstand zueinander angeordneten Füßen 2, die durch Seitenteile 3 miteinander verbunden sind. Wie die Figuren 1 bis 3 zeigen, bestehen die Kopfteile 1 und die Seitenteile 3 aus entsprechend gekrümmt ausgebildeten Rohren. Die Rohre sind vorzugsweise aus Metall.

Die Endabschnitte 4 der Seitenteile 3 sind vertikal nach oben verlaufend ausgebildet und mit vertikal verlaufenden Abschnitten 5 der Kopfteile 1 durch Verbindungsschrauben 6 verbunden.

Wie insbesondere die Figuren 2 und 3 zeigen, weisen die Endabschnitte 4 der Seitenteile 3 und die Abschnitte 5 der Kopfteile 1 (Fig. 3) im Abstand übereinander angeordnete Durchtrittsöffnungen 7 auf, sodass die Seitenteile und die Kopfteile in unterschiedlichen Höhen miteinander verbindbar sind. Damit kann die Höhe einer eingesetzten Badewanne auf die Größe des Benutzers eingestellt werden.

Wie insbesondere die Figuren 2 und 3 zeigen, sind an den Verbindungsstellen der Endabschnitte 4 mit den Abschnitten 5 konkave Zwischenteile 8 aus Kunststoff mit einer Dürchtrittsöffnung für die als Schlossschraube ausgebildete Verbindungsschraube 6 vorgesehen. Die Verbindungsschrauben wirken mit Flügelmuttern 9 zusammen.

Durch die Flügelmutter 9 sind Kopfteile 1 und Seitenteil 3 einfach zu lösen und in der gewünschten Höhe miteinander zu verbinden, wobei die Zwischenteile 8 für einen-sicheren Halt sorgen.

Bei Verwendung des erfindungsgemäßen Gestells werden die Kopfteile 1 und Seitenteile 3 in der gewünschten Höhe miteinander verbunden, wobei jedoch stets die freien Enden der Endabschnitte 4 der Seitenteile 3 die Kopfteile 1 überragen. Somit greifen diese freien Enden der Endabschnitte 4 der Seitenteile 3 stets unter den Rand einer eingesetzten Badewanne, sodass diese sicher gehalten ist. Die seitlich verlaufenden gekrümmten Kopfteile 1 verhindern dabei ein-Verschieben einer eingesetzten Badewanne.

Eine weitere Sicherheit ergibt sich dadurch, dass die Seitenteile 3 zwischen den Kopfteilen 1 aufeinander zu verlaufend ausgebildet sind, wie dies die Fig. 1 zeigt, sodass der Bodenbereich einer eingesetzten Badewanne gesichert ist

## Patentansprüche

1. Gestell für eine Badewanne, insbesondere eine Säuglingsbadewanne, bestehend aus Kopfteilen (1) mit zwei im Abstand zueinander angeordneten Füßen (2) und aus die Kopfteile (1) miteinander verbindenden Seitenteile (3) zur Aufnahme der einander gegenüberliegenden Ränder einer Badewanne, wobei die Seitenteile (3) nach oben in den Wannenrand ragen, **dadurch gekennzeichnet, dass** die Endabschnitte (4) der Seitenteile (3) vertikal nach oben verlaufend ausgebildet sind und in wesentlichen parallel dazu verlaufenden vertikalen Abschnitten (5) der Kopfteile (1) verbünden sind und dass die freien Enden der Endabschnitte zur Aufnahme des Wannenrandes die Kopfteile (1) nach oben überragen.

2. Gestell nach Anspruch 1, **dadurch gekennzeichnet, dass** die vertikal verlaufenden Endabschnitte (4) der Seitenteile (3) in unterschiedlichen Höhen mit vertikal verlaufenden Abschnitten (5) der Kopfteil (1) verbindbar sind.

3. Gestell nach Anspruch 2, **dadurch gekennzeichnet, dass** die vertikalen Abschnitte (5) der Kopfteile (1) und die vertikalen Endabschnitte (4) der Seitenteile (3) Durchtrittsöffnungen (7) für Verbindungsschrauben (6) haben.

4. Gestell nach Anspruch 3, **dadurch gekennzeichnet, dass** in den vertikalen Abschnitten (5) der Kopfteile (1) und/oder den vertikalen Endabschnitten (4) der Seitenteile (3) mehrere Durchtrittsöffnungen (7) im Abstand übereinander angeordnet sind.

5. Gestell nach einem der Ansprüche 1 bis 4, **dadurch gekennzeichnet, dass** die Kopfteile (1) und/oder die Seitenteile (3) aus Rohren bestehen.

6. Gestell nach einem der Ansprüche 3 bis 5, **dadurch gekennzeichnet, dass** an den Verbindungsstellen zwischen den Kopfteilen (1) und den Seitenteilen (3) konkave Zwischenteile (8) mit einer Durchtrittsöffnung für die verbindungsschrauben (6) angeordnet sind.

7. Gestell nach Anspruch 6, **dadurch gekennzeichnet, dass** die Zwischenteile (8) aus Kunststoff bestehen.

8. Gestell nach einem der Ansprüche 1 bis 7, **dadurch gekennzeichnet, dass** die Seitenteile (1) zwischen den Kopfteilen (2) aufeinander zu verlaufend ausgebildet sind.

## Claims

1. Stand for a bath, in particular a baby bath, consisting of head parts (1) with two feet (2) fitted at a distance from each other and of side parts (3) connecting the head parts with each other for accepting the edges of a bath situated opposite each other, with the side parts (3) projecting upwards into the edge of the bath, **characterised by** the fact that the end sections (4) of the side parts (3) are formed projecting vertically upwards and are connected to vertical sections (5) of the head parts (1) essentially running parallel thereto and that the free ends of the end sections for accepting the edge of the bath project above the head parts,

2. Stand according to claim 1, **characterised by** the fact that the vertically running end sections (4) of the side parts (3) are connected at different heights with vertically running sections (5) of the head parts (1).

3. Stand according to claim 2, **characterised by** the fact that the vertical sections (5) of the head parts (1) and the vertical end sections (4) of the side parts (3) have penetration openings (7) for connecting screws (6).

4. Stand according to claim 3, **characterised by** the fact that in the vertical sections (5) of the head parts (1) and/or the vertical end sections (4) of the side parts (3) several penetration openings (7) are arranged at a distance from each other.

5. Stand according to one of the claims 1 to 4, **characterised by** the fact that the head parts (1) and/or the side parts (1) are made of tubes.

6. Stand according to one of the claims 3 to 5, **characterised by** the fact that at the places of connection between the head parts (1) and the side parts (3) concave intermediate parts (8) with a penetration opening for the connecting screws are arranged.

7. Stand according to claim 3, **characterised by** the fact that the intermediate parts (8) are made of plastic.

8. Stand according to one of the claims 3 to 5, **characterised by** the fact that the side parts (1) are formed to run away from each other between the head parts (2)¹.
¹ It would appear that the terms **head parts** and **side parts** have wrongly been given each other's numbers here if one compares this with previous paragraphs.

## Revendications

1. Support pour baignoire, notamment baignoire pour nourrisson, ledit support étant constitué de pièces de tête (1), comportant deux pieds (2) disposés à distance l'un de l'autre, et de pièces latérales (3) reliant entre elles les pièces de tête (3) afin de recevoir les bords opposés d'une baignoire, les pièces latérales (3) faisant saillie, vers le haut dans le bord de la baignoire, **caractérisé en ce que** les portions d'extrémité (4) des pièces latérales (3) sont conformées de façon à s'étendre verticalement vers le haut et sont reliées à des portions verticales (5), qui leur sont sensiblement parallèles, des pièces de tête (1), et **en ce que** les extrémités libres des portions d'extrémité font saillie vers le haut au-dessus des pièces de tête (1) pour recevoir le bord de la baignoire.

2. Support selon la revendication 1, **caractérisé en ce que** les portions d'extrémité (4), s'étendant verticalement, des pièces latérales (3) peuvent être reliées à des hauteurs différentes à des portions (5), s'étendant verticalement, des pièces de tête (1).

3. Support selon la revendication 2, **caractérisé en ce que** les portions verticales (5) des pièces de tête (1) et les portions d'extrémité verticales (4) des pièces latérales (3) possèdent des ouvertures de passage (16) pour des vis de liaison (6).

4. Support selon la revendication 3, **caractérisé en ce que** plusieurs ouvertures de passage (7) sont disposées à distance l'une au-dessus de l'autre dans les portions verticales (5) des pièces de tête (1) et/ou les portions d'extrémité verticales (4) des pièces latérales (3).

5. Support selon l'une des revendications 1 à 4, **caractérisé en ce que** les pièces de tête (1) et/ou les pièces latérales (3) sont constituées de tubes.

6. Support selon l'une des revendications 3 à 5, **caractérisé en ce que** des pièces intermédiaires concaves (8) dotées d'une ouverture de passage pour les vis de liaison (6) sont disposées aux emplacements de liaison entre les pièces de tête (1) et les pièces latérales (3).

7. Support selon la revendication 6, **caractérisé en ce que** les pièces intermédiaires (8) sont en matière plastique.

8. Support selon l'une des revendications 1 à 7, **caractérisé en ce que** les pièces latérales (3) sont conformées de manière à s'étendre l'une vers l'autre entre les pièces de tête (1).
